# EUROPÄISCHE PATENTSCHRIFT

(11) **EP 1 726 748 B1**
(45) Veröffentlichungstag und Bekanntmachung des Hinweises auf die Patenterteilung: **28.09.2011**
(21) Anmeldenummer: 06113504.2
(22) Anmeldetag: 04.05.2006
(51) Int. Cl.: E05B 17/22, E05B 15/02, E05B 45/06

(54) **Zustandsüberwachungseinrichtung für Griffbeschläge für Fenster oder Türen**
Status monitoring device for handle fittings for windows or doors
Dispositif de surveillance de l'état des ferrures de poignées pour fenêtres ou portes

(30) Priorität: 25.05.2005 DE 202005008396 U
(43) Veröffentlichungstag der Anmeldung: 29.11.2006
(73) Patentinhaber: SCHÜCO International KG, 33609 Bielefeld (DE)
(72) Erfinder: FAHL, Burkhard, 33415, Verl (DE)
(74) Vertreter: Dantz, Jan Henning

(56) Entgegenhaltungen:
- EP-A2- 0 397 179
- EP-A2- 1 365 089
- DE-U1- 8 907 452
- DE-U1- 20 315 850
- FR-A1- 2 568 390
- US-A- 1 633 468
- US-A- 1 674 570
- US-A1- 2003 061 849
- US-A1- 2003 206 104

## Beschreibung

Die Erfindung betrifft eine Zustandsüberwachungseinrichtung nach dem Oberbegriff des Anspruchs 1.

Eine derartige Einrichtung ist aus der US/2003/061849 A 1 bekannt..

Elektrische Zustandsüberwachungseinrichtungen für Handgriffe von Fenstern oder Türen sind aus dem Stand der Technik bekannt, so z.B. aus der DE 89 07 452U. In dieser Schrift wird vorgeschlagen, dem Handgriff des Beschlages einen Drehkontaktschalter zuzuordnen, der einen Drehkörper mit einem Dauermagneten aufweist, der an einem Schaltkontakt bzw. Sensorelement vorbeibewegt wird.

Aufgegriffen wurde diese Idee des rotierenden Schaltelementes zur Zustandüberwachung in der DE 296 03 917U. Diese Schrift schlägt vor, dem Einsteckverriegelungsteil bzw. dem Drückerstift des Handgriffes eines Beschlages ein von einem Sensor detektierbares Element zuzuordnen, welches ebenfalls eine rotierende Bewegung ausführt, allerdings mit einen noch kleineren Radius als beim eingangs genannten Stand der Technik.

Vor diesem Hintergrund ist es ausgehend von der gattungsgemäßen US 2003/061849 A1 die Aufgabe der Erfindung, eine Zustandsüberwachungseinrichtung für Griffbeschläge für Fenster oder Türen zu schaffen, bei der mit einfachen Mitteln eine deutliche Erhöhung der Zuverlässigkeit und Schaltgenauigkeit der Überwachungsfunktion erreicht wird.

Die Erfindung löst diese Aufgabe durch den Gegenstand des Anspruchs 1.

Vorteilhafte Ausgestaltungen sind den Unteransprüchen zu entnehmen.

Die Erfindung schafft eine Zustandsüberwachungseinrichtung für Griffbeschläge für Fenster oder Türen mit einem drehbaren Handgriff der gattungsgemäßen Art, die eine Einrichtung - ein Getriebe - zur Umsetzung der Drehbewegung des Handgriffes in eine lineare - bzw. weitgehend lineare - Bewegung des sensierbaren oder schaltenden Elementes aufweist.

Der Begriff des sensierbaren Elementes ist nachfolgend nicht eng zu fassen. Er umfasst vielmehr sowohl berührungslos sensierbare Elemente wie Magnete, insbesondere Dauermagneten oder beispielsweise metallische Zähne. Darüber hinaus umfasst er auch schaltende Elemente, z.B. Nocken oder dgl., die an Mikroschaltern vorbeibewegt werden, welche durch die Nocken betätigbar bzw. schaltbar sind.

Der Gegenstand des Anspruchs 1 führt mit einfachsten konstruktiven Mitteln zu einer deutlich erhöhten Schaltgenauigkeit, da es durch Einsatz eines sich linear bewegenden Schaltelementes möglich ist, die Kontakte bzw. Sensorelemente räumlich weiter voneinander zu beabstanden als an einem rotierenden Element, dessen Durchmesser aufgrund der beengten räumlichen Verhältnisse am Griffbeschlag nur relativ klein gewählt werden kann. Aus dieser erhöhten Schaltgenauigkeit resultiert die angestrebte deutliche Erhöhung der Schaltgenauigkeit.

Da die sensierbaren Elemente und auch die Sensorelemente beabstandet zum Drückerstift angeordnet werden können, kann die Überwachungseinrichtung beispielsweise in einem länglichen, schmalen Gehäuse untergebracht werden, das sich in die Optik moderner Fenster oder Türen hervorragend einpasst, da es auf einen weiten radialen Aufbau um den Drückerstift verzichtet. Gerade bei schmalen Profilen ergibt sich hieraus ein ästhetischer Vorteil gegenüber den optisch eher weniger ansprechenden Lösungen des Standes der Technik.

So weist der Stand der Technik der DE 89 07452U nach der Erkenntnis der Erfindung den Nachteil auf, dass der mit einem Reedkontakt zusammen wirkende Dauermagnet sich in unmittelbarer Nähe zum Mittelpunkt des Drehkörpers befindet und zwischen seinen Schaltstellungen nur einen relativ geringen Weg auf einem Kreissegment zurücklegt. Hierdurch entstehen Schaltungenauigkeiten. Darüber hinaus hat die bekannte Schalteinrichtung den Nachteil, dass sie direkt unterhalb des zu überwachenden Beschlagteiles relativ hoch aufbaut, wodurch sich ein großer Platzbedarf ergibt.

Ähnliche Nachteile bringt DE 296 03 917U mit sich. Hier vollführt das Sensorelement ebenfalls eine rotierende Bewegung, allerdings mit einem noch kleineren Radius, was wiederum zu Schaltungenauigkeiten führen kann. An dieser Lösung ist zudem nachteilig, dass zur Realisierung der Überwachungsfunktion zunächst ein spezielles Griffbeschlagteil (Vierkantdrückerstift) am vorhandenen Handgriff ausgewechselt wird. Das bedeutet, dass dieses Teil bei einer Nachrüstung nicht weiter verwendet werden kann. Darüber hinaus ist es auch nicht bei jedem Griffbeschlag möglich, die vorgeschlagene Auswechslung überhaupt zu realisieren. Darüber hinaus werden am Markt zumeist Drückerstifte aus Stahl eingesetzt, wodurch die Wirkung des Magneten sowie die Schaltwirkung negativ beeinflusst wird.

Demgegenüber realisiert die Erfindung eine Zustandsüberwachungseinrichtung für Fenster und Türen mit einer hohen Schaltgenauigkeit und einer geringen Baugröße, die es zudem ermöglicht, auf den Einsatz eines speziellen Griffteiles zu verzichten. Die erfindungsgemäße Zustandsüberwachungseinrichtung eignet sich zur Erstausrüstung von Fenstern ebenso wie zur Nachrüstung bestehender Konstruktionen.

Durch die Umwandlung der Bewegungsrichtung wird es möglich, die Schalteinheit, bestehend aus einem Permanentmagnet und einem Reedkontakt, aus dem direkten Bereich der Achse des Griffbeschlages wegzuführen. Hierdurch kann eine sehr geringe Bauhöhe verwirklicht werden. Darüber hinaus wird die Schaltgenauigkeit erhöht. Durch einen relativ langen linearen Weg lassen sich auch mehrere Schaltkontakt realisieren, um z. B. bei einem Dreh-Kipp-Fenster die Positionen "verschlossen", "gekippt" und "gedreht" abtasten zu können.

Durch die erfindungsgemäße Neuheit kann bei einer Nachrüstung der vorhandene Handgriff (Griffbeschlag) ohne jede Veränderung wieder verwendet werden. Hierdurch werden die Kosten und Montagezeiten verringert.

Die rotierende Bewegung eines Drehlagergehäuses kann auf mehrere Art und Weisen in eine Linearbewegung umgewandet werden. Bei einer besonders bevorzugten Ausführungsform wird ein flexibles Kunststoffband in einer Führung eines Gehäuses angeordnet.

Ein besonderer Vorteil ist das nachrüstbare Gehäuse, das zur Montage zwischen Handgriff und Fensterprofil ausgelegt ist. Es ist erfindungsgemäß zur Aufnahme der elektrischen und mechanischen Bauelemente der Zustandüberwachungsvorrichtung ausgelegt und weist eine Grundplatte und eine ein- oder mehrteilige Abdeckung auf.

Bevorzugt ist an die Grundplatte ein zylindrischer Aufnahmebund zur Aufnahme einer Scheibe angeformt, die der Drückerstift formschlüssig durchsetzt, so dass sich die Scheibe mit dem Drückerstift des Handgriffes mitdreht. Erfindungsgemäß ist in der Grundplatte eine Führung ausgebildet, in die ein Band eingelegt ist, welches in der Führung verschiebbar ist. Die Führung weist vorzugsweise einen die Scheibe kreisbogenförmig umgebenden ersten Abschnitt auf, der tangential in einen zweiten linearen Abschnitt übergeht. Das Band ist dabei flexibel ausgestaltet und liegt auf seiner Schmalseite in der Führung. Am Band sind z.B. Magnete ausgebildet, die wiederum z.B. an Reedkontakten vorbeibewegt werden. Diese Lösung ist kostengünstig und dennoch besonders funktionssicher.

Geschaffen werden kann auch ein Griffbeschlag mit einer Überwachungseinrichtung nach einem der auf diese gerichteten Ansprüche und auch ein Fenster oder eine Tür mit einem derartigen Griffbeschlag. Sowohl der Griffbeschlag mit der Überwachungseinrichtung als auch die Überwachungseinrichtung an sich sind für sich handelsfähig und können als Einheit oder auch separat z.B. auch für Nachrüstungen bestehender Handgriffe bzw. bestehender Fenster oder Türen angeboten werden.

Vorteilhafte Ausgestaltungen werden nachfolgend anhand eines Ausführungsbeispiels unter Bezug auf die Zeichnung näher beschrieben. Es zeigt:
Fig. 1 eine Sprengansicht einer ersten erfindungsgemäßen Zustandsüberwachungseinrichtung.
Fig. 2 eine Seitenansicht der Zustandsüberwachungseinrichtung aus Fig. 1.
Fig. 3 eine Schnittansicht der Zustandsüberwachungseinrichtung aus Fig. 1 und 2;
Fig 4 eine schematisierte Draufsicht auf den inneren Bereich der Zustandsüberwachungseinrichtung aus Fig. 1 bis 3 in einem ersten Schaltzustand;
Fig. 5 die Anordnung aus Fig. 4 in einem zweiten Schaltzustand; und
Fig. 6 eine Sprengansicht von Elementen einer weiteren Zustandsüberwachungsvorrichtung.

Figur 1 zeigt einen Griffbeschlag 1 mit einer erfindungsgemäßen Zustandsüberwachungseinrichtung 6 integriert ist. Bzgl. der Mittel und Bauelemente zur Realisierung der mechanischen Grifffunktion zum Öffnen und Schließen des Fensters oder der Tür kann weitgehend oder ganz auf an sich bekannte Bauelemente zurückgegriffen werden.

So zeigt Fig. 1 einen Griffbeschlag 1, der einen Handgriff 2 aufweist, in den ein Drückerstift 3 eingesetzt ist. Derartige Drückerstifte 3 werden häufig in den Handgriff 2 eingepresst, so dass sie in der Regel nicht ohne weiteres ausgewechselt werden können. Die vorliegende Erfindung verzichtet daher auf diese Maßnahme des Stands der Technik und löst das Problem der Detektierung der Bewegung des Handgriffs auf eine gänzlich andere, vorteilhaftere Weise.

Zwar ist auch die erfindungsgemäße Zustandsüberwachungseinrichtung 6 dazu ausgelegt, eine Drehbewegung des Handgriffes 2 zu erfassen. Sie ordnet aber das sensierbare oder schaltende Element nicht am rotierenden Handgriff 2 an sondern übersetzt die Rotationsbewegung des Handgriffes 2 zunächst über ein Getriebe 23 in eine lineare Bewegung, wobei sie das schaltende oder sensierbare Element an dem sich linear bewegenden Bauelement des Getriebes 23 anordnet. Derart ist es möglich, die Sensorelemente zum Erfassen der Bewegung des sensierbaren Elementes weiter, nämlich auf einer Geraden von einander zu beabstanden als auf einem Kreis, was die Überwachungsgenauigkeit erhöht.

Das mechanische Getriebe 23 kann auf verschiedenste Weise realisiert werden.

Günstig ist die hier dargestellte Lösung, bei welcher der Drückerstift 3 wiederum ein Rad bzw. eine Scheibe 15 durchsetzt, die er bei seinen Drehungen mitdreht.

Der Handgriff ist drehbar auf einem Drehlagergehäuse 4 angeordnet, das der mit dem Handgriff drehbare Drückerstift 3 durchsetzt und das wiederum auf ein Gehäuse bzw. dessen Abdeckung 11 der Überwachungseinrichtung montierbar (z.B. aufschraubbar) ist, welches im Bereich 7 für die Anbringung des Griffbeschlages eine Bohrung 8 für den Drückerstift 3 und Bohrungen 9 für die Befestigungsschrauben 5 aufweist. In diesem Bereich kann das Gehäuse auf eine sehr geringe Bauhöhe a reduziert werden, die vorzugsweise nur drei bis zehn und besonders bevorzugt fünf Millimeter beträgt.

Außerhalb des Griffbeschlagsbereiches 7 weist die Abdeckung 11 Seitenbereiche 10 auf, die eine etwas höhere Bauhöhe haben als der Griffbeschlagsbereich, so dass im Innenraum der Abdeckung 11 bzw. des Gehäuses aus Abdeckung 11 und Grundplatte 13 das mechanische Getriebe 23 und elektrische Bauelemente unterbringbar sind. Hierzu gehören z. B. eine Platine 12, Batterie 22, ein Sender (hier nicht detailliert zu erkennen) und Reedkontakte 20, 21 (Fig. 4 und 5). In bzw. unter der Abdeckung bzw. dem Gehäuse 11 sind also wenigstens eine oder mehrere Platinen 12 und die Grundplatte 13 angeordnet.

Die Abdeckung 11 kann nach einer bevorzugten Ausführungsvariante (Fig. 6) auch zweiteilig ausgebildet und mittig teilbar sein und auch das Drehlagergehäuse 4 mit abdecken. Das Drehlagergehäuse 4 wird in diesem Fall direkt auf der Grundplatte 13 montiert. Hierbei kann die Grundplatte Seitenwände 24 aufweisen und seitliche Vorsprünge oder Stege 25, die von Führungselementen (hier nicht zu erkennen) im inneren der beiden Abdeckungsteile der Abdeckung 11 untergriffen werden, so dass die Abdeckungsteile auf die Grundplatte aufschiebbar sind. Diese Variante ist einerseits praktisch handhabbar und zeichnet sich durch eine besonders ansprechende Optik aus. Das Drehlagergehäuse 4 wird dabei vorzugsweise komplett abgedeckt.

Die Abdeckung 11 kann auch auf die Grundplatte 13 aufklippsbar sein. Diese Variante ist insbesondere vorteilhaft, wenn eine zweigeteilte Abdeckung zum Einsatz kommt, die nicht durch den Griffbeschlag gehalten wird.

Die Grundplatte 13 weist eine runde bzw. zylindrische Aufnahme 14 zur Aufnahme einer Scheibe 15 auf. Diese Scheibe 15 weist wiederum eine zur Geometrie des Drückerstifts 3 korrespondierende Öffnung 17 auf, welche der Drückerstift 3 durchsetzt, so dass sich die Scheibe 15 bei Drehungen des Drückerstiftes 3 mit diesem mitdreht, so dass die Scheibe 15 bei Betätigung des Griffes 2 eine rotierende Bewegung ausführt.

In der Grundplatte 13 ist eine Führung 18 ausgebildet, in die ein Band 16 eingelegt ist, welches in der Führung verschieblich ist. Die Führung besteht zunächst aus der Aufnahme 14 und umgibt konzentrisch die Scheibe 15, bis sie tangential in einen linearen Abschnitt übergeht. Die Scheibe 15 kann an wenigstens einer Seite einen führenden zylindrischen Ansatz 29 aufweisen (hier an der Unterseite nicht zu erkennen), der in eine Drehlageraufnahme 28 eingreift, die mittig in der in der Führungsaufnahme 14 angeordnet ist.

Das Band 16 liegt auf seiner Schmalseite in der Führung 18. Es ist flexibel ausgestaltet und mit seinem einen Ende am Umfang der Scheibe 15 festgelegt, so dass es sich bei Drehungen des Handgriffes bzw. des Drückerstifts 3 an den Außenumfang der Scheibe in der Aufnahme 14 an diese anlegen bzw. wieder von dieser lösen kann. Der lineare Abschnitt in der Führung 18 wird dabei mitbewegt. Damit wird die Drehbewegung des Handgriffes bzw. des Drückerstiftes 3 in eine lineare Bewegung des von der Scheibe 15 abgewandten Bereiches des Bandes 16 umgesetzt: Durch Betätigung des Griffbeschlages 1 wird also die Drehbewegung des Handgriffes 2 über die Scheibe 15 auf das Band 16 übertragen und in eine lineare Bewegung umgewandet.

An dem sich linear bewegenden von der Scheibe abgewandten Bereich des Bandes 16 sind auf dieses zwei schaltende oder detektierbare Elemente, hier zwei Dauermagnete 19 aufgesetzt. Wahlweise kann auch mit einer anderen Anzahl von Magneten, mindestens jedoch ein Magnet, gearbeitet werden. Die Bewegung dieser Magnete ist von einem oder mehreren Reedkontakten 20, 21 (Fig. 4) sensierbar, an denen sich die Dauermagnete 19 bei Drehungen des Handgriffes 2 vorbeibewegen.

Vorzugsweise sind diese Reedkontakte 20, 21 nebst einer Auswertungsschaltung auf der Platine 12 angeordnet, die zudem Bohrungen und Durchbrüche 30, 31 insbesondere für den Drückerstift 3, die Schrauben 5 und die Batterie 22 aufweist

Die Schaltung kann auch eine Sendeeinheit umfassen, die Schaltzustände vorzugsweise drahtlos, z.B. mittels Funk oder Infrarot - an eine externe Empfangseinheit (Gebäudeverwaltung, Alarmanlage etc.) senden kann.

Fig. 4 und 5 zeigen eine schematische Ansicht von der Grundplatte 13 und der Platine 12. Am Außenumfang der Scheibe 15, die in die Grundplatte 13 eingesetzt ist, ist gut die Führung für das am Außenumfang der Scheibe 15 angebrachte Band 16 zu erkennen. Das Band 16 vollführt bei Drehungen des Handgriffs und des Drückerstiftes am Außenumfang der Scheibe 15 eine rotierende Bewegung im Führungsabschnitt (Aufnahme) 14, wodurch das Band 16 tangential in der Führung 18 mitbewegt wird.

Das elastische Band 16 weist hier an seinem einen Ende ein Kopplungselement zur Scheibe 15 auf- z.B. eine Verdickung 26, die in eine Aufnahme 27 am Außenumfang der Scheibe eingreift - und an ihrem anderen Ende wenigstens einen oder mehrere der Dauermagnete 19.

Ebenfalls in Fig. 4 dargestellt sind die hier zwei Reedkontakte 20 und 21, die in bevorzugter Ausführungsform oberhalb der Grundplatte 13 auf der Platine 12 angeordnet sind. Der Dauermagnet 19 befindet sich auf Höhe des Reedkontaktes 20, was hier der "GeschlossenStellung des Handriffes entspricht.

In Figur 5 ist die Scheibe 15 um 180° verdreht, so dass das Band 16 eine Längenänderung erfährt bzw. eine lineare Bewegung ausgeführt hat. In dieser Stellung befindet sich der Dauermagnet 19 im Bereich des Reedkontaktes 21. Hier kann nun die Stellung "geöffnet" für ein Fenster- oder Türelement detektiert werden.

Die einzelnen erwähnten Bauteile können beispielsweise aus Metall als auch aus Kunststoff hergestellt werden. Um die Schaltgenauigkeit der Dauermagnete zu erhöhen, bietet es sich an, insbesondere das Band 16 und die Scheibe 15 aus Kunststoff herzustellen.

Besonders vorteilhaft ist die erfindungsgemäße Zustandsüberwachungseinrichtung im Zusammenhang mit Fenstergriffen für Dreh-Kipp-Fenster einsetzbar. Üblicherweise weisen diese Dreh-Kipp-Fenster drei Stellungen auf, die durch eine zweimal 90° Drehbewegung einzustellen sind. Dieses sind die Verschlossenstellung (0°), die Drehstellung (90°) und die Kippstellung (180°). Der Dauermagnet 19 fährt dabei die Positionen "Reedkontakt 20", "kein Reedkontakt", "Reedkontakt 21" ab, die den drei möglichen Stellungen des DrehKippfensters entsprechen.

Denkbar ist es auch, noch weitere Positionen z.B. für eine Spaltlüftungsstellung zu detektieren. Es st ferner möglich, durch eine geeignete Übersetzunge die rotierende Bewegung in eine noch längere bzw. noch kürzere lineare Bewegung als in Fig. 4 und 5 dargestellt zu transformieren.

Dargestellt ist jeweils ein Band, das in eine Richtung verschoben wird. In besonderen Fällen kann ein Einsatz von zwei Bändern (180° versetzt an der Scheibe angeordnet), die jeweils nach entgegengesetzten Richtungen verschoben werden, von Vorteil sein. Hierdurch können die sensierbaren oder schaltenden Elemente noch weiter voneinander entfernt getrennt angeordnet werden.

Ebenfalls können weitere Magnete bzw. Reedkontakte in dem Gehäuse der Zustandsüberwachungseinrichtung integriert sein. Hierzu gehört z. B. ein Reedkontakt, der mit einem am Blendrahmen angeordneten Dauermagneten zusammen einen Impuls abgibt, wodurch die Geschlossen- bzw. Offen-Stellung des Fensterflügels detektiert wird.

### Bezugsziffern

- 1: Griffbeschlag
- 2: Griff
- 3: Drückerstift
- 4: Drehlagergehäuse
- 5: Schraube
- 6: Zustandsüberwachungseinrichtung
- 7: Griftbeschlagsbereich
- 8: Bohrung
- 9: Bohrung
- 10: Seitenbereich
- 11: Abdeckung
- 12: Platine
- 13: Grundplatte
- 14: Drehlager
- 15: Scheibe
- 16: Band
- 17: Öffnung
- 18: Führung
- 19: Magnet
- 20: Reedkontakt
- 21: Reedkontakt
- 22: Batterien
- 23: Getriebe
- 24: Seitenwände
- 25: Stege
- 26: Verdickung
- 27: Aufnahme
- 28: Drehlageraufnahme
- 29: Ansatz
- 30,31: Durchbrüche

## Patentansprüche

1. Zustandsüberwachungseinrichtung für Griffbeschläge (1) für Fenster oder Türen mit einem drehbaren Handgriff (2) und einem Drückerstift (3), wobei die Zustandüberwachungseinrichtung
i. ein sich bei Bewegungen des Handgriffes mitbewegendes, sensierbares oder schaltendes Element (19) und einen korrespondierenden Sensor (20, 21) bzw. ein korrespondierendes Schaltelement aufweist,
ii. ein Getriebe (23) zur Umsetzung der Drehbewegung des Handgriffes (2) in eine lineare Bewegung des sensierbaren oder schaltenden Elementes (19) aufweist und
iii. ein Gehäuse (11, 13), das zur Montage zwischen Handgriff (2) und Fensterprofil ausgelegt ist und zur Aufnahme der elektrischen und mechanischen Bauelemente der Zustandüberwachungsvorrichtung ausgelegt ist und das eine Grundplatte (13) und eine ein- oder mehrteilige Abdeckung (11) aufweist,
**dadurch gekennzeichnet, dass**
iv. in der Grundplatte (13) eine Führung (14, 18) ausgebildet ist, in die ein Band (16) eingelegt ist, welches in der Führung (14, 18) verschiebbar ist
v. das Band (16) mit seinem einen Ende am Umfang einer Scheibe (15) festgelegt ist und dass an dem sich linear bewegenden von der Scheibe (15) abgewandten zweiten Abschnitt des Bandes (16) an diesem wenigstens eines oder mehrere der schaltenden oder sensierbaren Elemente (19) angeordnet sind.

2. Zustandsüberwachungseinrichtung nach Anspruch 1, **dadurch gekennzeichnet, dass** die Abdeckung (11) mittig teilbar und auf die Grundplatte (13) aufschiebbar ist.

3. Zustandsüberwachungseinrichtung nach einem der vorstehenden Ansprüche, **dadurch gekennzeichnet, dass** an die Grundplatte (13) ein zylinderischer Aufnahmebund (14) zur Aufnahme der Scheibe (15) angeformt ist, die im monierten Zustand der Drückerstift (3) formschlüssig durchsetzt so dass sich die Scheibe (15) mit dem Drückerstift (3) des Handgriffes (2) mitdreht.

4. Zustandsüberwachungseinrichtung nach Anspruch 3, **dadurch gekennzeichnet, dass** die Führung (14, 18) einen die Scheibe (15) kreisbogenförmig umgebenden ersten Abschnitt (14) aufweist, der tangential in einen zweiten linearen Abschnitt (18) übergeht.

5. Zustandsüberwachungseinrichtung nach Anspruch 4, **dadurch gekennzeichnet, dass** das Band (16) flexibel ausgestaltet ist und auf seiner Schmalseite in der Führung (14, 18) liegt.

6. Zustandsüberwachungseinrichtung nach einem der vorstehenden Ansprüche, **dadurch gekennzeichnet, dass** das wenigstens eine schaltende oder sensierbare Element (19) als Magnet ausgelegt ist.

7. Zustandsüberwachungseinrichtung nach Anspruch 6, **gekennzeichnet durch** wenigstens ein oder mehrere Sensorelemente (20, 21) zur Sensierung der Bewegung des sensierbaren Elementes (19) am Band (16).

8. Zustandsüberwachungseinrichtung nach Anspruch 7, **dadurch gekennzeichnet, dass** das wenigstens eine Sensorelement (20, 21) als Reedkontakt ausgelegt ist.

9. Zustandsüberwachungseinrichtung nach Anspruch 8, **dadurch gekennzeichnet, dass** zwei oder mehr der Reedkontakte (20, 21) voneinander beabstandet auf einer Geraden an der Bewegungsbahn der Magnete (19) angeordnet sind.

10. Zustandsüberwachungseinrichtung nach einem der vorstehenden Ansprüche 8 bis 9, **dadurch gekennzeichnet, dass** die Reedkontakte (20, 21) nebst einer Auswertungsschaltung auf einer Platine (12) angeordnet sind, die Durchbrühe für den Drückerstift (3) sowie ggf. weitere Elemente des Handgriffes (2) oder des Getriebes (23) aufweist.

11. Zustandsüberwachungseinrichtung nach Anspruch 10, **dadurch gekennzeichnet, dass** die Auswertungsschaltung, eine Sendeeinheit umfasst, die Schaltzustände vorzugsweise drahtlos, z.B. mittels Funk oder Infrarot an eine externe Empfangseinheit, wie z.B. an eine Gebäudeverwaltung oder Alarmanlage überträgt.

12. Zustandsüberwachungseinrichtung nach einem der vorstehenden Ansprüche, **dadurch gekennzeichnet, dass** das Band (16) aus einem elastischen Kunststoff besteht.

13. Zustandsüberwachungseinrichtung nach Anspruch 10, **dadurch gekennzeichnet, dass** die Auswertungsschaltung zur Erfassung einer Verschlossenstellung (0°), einer Drehstellung (90°) und einer Kippstellung (180°) eines Drehkippfensters ausgelegt ist.

14. Zustandsüberwachungseinrichtung nach einem der vorstehenden Ansprüche 7 bis 13, **gekennzeichnet durch** einen weiteren Reedkontakt, der im montierten Zustand mit einem am Blendrahmen angeordneten Dauermagneten zusammen einen Impuls abgibt, wodurch die Geschlossen- bzw. Offen-Stellung des Fensterflügels detektiert wird.

## Claims

1. State-monitoring device for handle fittings (1) for windows or doors having a rotatable handle (2) and a locking pin (3), with the state-monitoring device having
i. an element (19) which can be sensed or which switches and also moves when the handle moves, and a corresponding sensor (20, 21) or a corresponding switching element,
ii. a gear mechanism (23) for converting the rotational movement of the handle (2) into a linear movement of the element (19) which can be sensed or which switches, and
iii. a housing (11, 13) which is designed to be mounted between the handle (2) and the window profile, and is designed to accommodate the electrical and mechanical components of the state-monitoring apparatus, and which has a base plate (13) and a single- or multi-part cover (11),
**characterized in that**
iv. a guide (14, 18) is formed in the base plate (13), a strip (16) which can be displaced in the guide (14, 18) being inserted into the said guide,
v. the strip (16) being fixed to the periphery of a disc (15) by way of one of its ends, and **in that** at least one or more of the elements (19) which switch or which can be sensed are arranged on the linearly moving second section of the strip (16), this second section being averted from the disc (15).

2. State-monitoring device according to Claim 1, **characterized in that** the cover (11) can be divided in the centre and can be pushed onto the base plate (13).

3. State-monitoring device according to one of the preceding claims, **characterized in that** a cylindrical accommodation collar (14) for accommodating the disc (15) is integrally formed on the base plate (13), the locking pin (3) passing through the said disc in an interlocking manner in the mounted state, so that the disc (15) rotates together with the locking pin (3) of the handle (2).

4. State-monitoring device according to Claim 3, **characterized in that** the guide (14, 18) has a first section (14) which surrounds the disc (15) in the manner of an arc of a circle and tangentially merges with a second linear section (18).

5. State-monitoring device according to Claim 4, **characterized in that** the strip (16) is of flexible design and, at its narrow end, is situated in the guide (14, 18).

6. State-monitoring device according to one of the preceding claims, **characterized in that** the at least one element (19) which switches or can be sensed is designed as a magnet.

7. State-monitoring device according to Claim 6, **characterized by** at least one or more sensor elements (20, 21), for sensing the movement of the element (19) which can be sensed, on the strip (16).

8. State-monitoring device according to Claim 7, **characterized in that** the at least one sensor element (20, 21) is designed as a reed contact.

9. State-monitoring device according to Claim 8, **characterized in that** two or more of the reed contacts (20, 21) are arranged in a manner spaced apart from one another in a straight line on the movement path of the magnets (19).

10. State-monitoring device according to either of the preceding Claims 8 and 9, **characterized in that** the reed contacts (20, 21), together with an evaluation circuit, are arranged on a printed circuit board (12) which has apertures for the locking pin (3) and possibly further elements of the handle (2) or of the gear mechanism (23).

11. State-monitoring device according to Claim 10, **characterized in that** the evaluation circuit comprises a transmission unit which transmits switching states to an external receiving unit, for example to a building management system or an alarm system, preferably wirelessly, for example by means of radio or infrared.

12. State-monitoring device according to one of the preceding claims, **characterized in that** the strip (16) is composed of an elastic plastic.

13. State-monitoring device according to Claim 10, **characterized in that** the evaluation circuit is designed to detect a closed position (0°), a turned position (90°) and a tilted position (180°) of a tilt-and-turn window.

14. State-monitoring device according to one of the preceding Claims 7 to 13, **characterized by** a further reed contact which, in the mounted state, outputs a pulse together with a permanent magnet which is arranged on the fixed frame, as a result of which the closed or open position of the window leaf is detected.

## Revendications

1. Dispositif de surveillance de l'état des ferrures de poignées (1) pour fenêtres ou portes avec une poignée rotative (2) et une tige-poussoir (3), le dispositif de surveillance de l'état présentant
i. un élément (19) commutant, on détectable se déplaçant lors de mouvements de la poignée et un capteur correspondant (20, 21) ou un élément de commutation correspondant,
ii. un engrenage (23) pour la conversion du mouvement de rotation de la poignée (2) en un mouvement linéaire de l'élément (19) commutant ou et
iii. un boîtier (11, 13) qui est conçu pour le montage entre la poignée (2) et le profilé de fenêtre et pour la réception des éléments structurels électriques et mécaniques du dispositif de surveillance de l'état et qui présente une plaque de base (13) et un recouvrement en une ou plusieurs parties (11),
**caractérisé en ce que**
iv. un guidage (14, 18) est réalisé dans la plaque de base (13), dans lequel une bande (16), qui peut être déplacée dans le guidage (14, 18), est introduite,
v. la bande (16) est fixée par son extrémité sur la périphérie d'un disque (15) et **en ce que** sur la seconde section, éloignée du disque (15) se déplaçant linéairement, de la bande (16), au moins un ou plusieurs des éléments (19) commutants ou détectables sont disposés sur celle-ci.

2. Dispositif de surveillance de l'état selon la revendication 1, **caractérisé en ce que** le recouvrement (11) peut être divisé au milieu et enfilé sur la plaque de base (13).

3. Dispositif de surveillance de l'état selon l'une quelconque des revendications précédentes, **caractérisé en ce qu'**un collet de réception (14) cylindrique est formé sur la plaque de base (13) pour la réception du disque (15), que traverse à l'état monté la tige-poussoir (3) par complémentaire de formes de sorte que le disque (15) tourne avec la tige-poussoir (3) de la poignée (2).

4. Dispositif de surveillance de l'état selon la revendication 3, **caractérisé en ce que** le guidage (14, 18) présente une première section (14) entourant le disque (15) en arc de cercle, laquelle se raccorde tangentiellement à une seconde section linéaire (18).

5. Dispositif de surveillance de l'état selon la revendication 4, **caractérisé en ce que** la bande (16) est configurée flexible et repose sur son petit côté dans le guidage (14, 18).

6. Dispositif de surveillance de l'état selon l'une quelconque des revendications précédentes, **caractérisé en ce qu'**au moins un élément commutant ou détectable (19) est conçu comme un aimant.

7. Dispositif de surveillance de l'état selon la revendication 6, **caractérisé par** au moins un ou plusieurs éléments capteurs (20, 21) pour la détection du mouvement de l'élément détectable (19) sur la bande (16).

8. Dispositif de surveillance de l'état selon la revendication 7, **caractérisé en ce qu'**au moins un élément capteur (20, 21) est conçu comme un contact à lames souples.

9. Dispositif de surveillance de l'état selon la revendication 8, **caractérisé en ce que** deux des contacts à lames souples ou plus sont disposés à distance l'un de l'autre sur une droite sur la trajectoire des aimants (19).

10. Dispositif de surveillance de l'état selon l'une quelconque des revendications précédentes 8 à 9, **caractérisé en ce que** les contacts à lames souples (20, 21) sont disposés avec un circuit d'évaluation sur une platine (12) qui présente des perçages pour la tige-poussoir (3) ainsi qu'éventuellement d'autres éléments de la poignée (2) ou de l'engrenage (23).

11. Dispositif de surveillance de l'état selon la revendication 10, **caractérisé en ce que** le circuit d'évaluation comporte une unité d'émission qui transmet des états de commutation, de préférence sans fil, par exemple par radio ou infrarouge, à une unité de réception externe comme par exemple à une gestion d'immeuble ou installation d'alarme.

12. Dispositif de surveillance de l'état selon l'une quelconque des revendications précédentes, **caractérisé en ce que** la bande (16) se compose d'un plastique élastique.

13. Dispositif de surveillance de l'état selon la revendication 10, **caractérisé en ce que** le circuit d'évaluation est conçu pour la détection d'une position fermée (0°), d'une position de rotation (90°) et d'une position de basculement (180°) d'une fenêtre oscillo-battante.

14. Dispositif de surveillance de l'état selon l'une quelconque des revendications précédentes 7 à 13, **caractérisé par** un autre contact à lames souples qui émet une impulsion à l'état monté conjointement avec un aimant permanent disposé sur le dormant, ce qui permet de détecter la position fermée ou ouverte du battant de fenêtre.
